# EUROPÄISCHE PATENTSCHRIFT

(11) **EP 2 793 488 B1**
(45) Veröffentlichungstag und Bekanntmachung des Hinweises auf die Patenterteilung: **08.11.2017**
(21) Anmeldenummer: 14157214.9
(22) Anmeldetag: 28.02.2014
(51) Int. Cl.: H04R 25/00, H04R 29/00

(54) **Binaurale Mikrofonanpassung mittels der eigenen Stimme**
Binaural microphone adjustment by means of the user's own voice
Adaptation de microphone binaurale au moyen de sa propre voix

(30) Priorität: 19.04.2013 DE 102013207080
(43) Veröffentlichungstag der Anmeldung: 22.10.2014
(73) Patentinhaber: Sivantos Pte. Ltd., Singapore 139959 (SG)
(72) Erfinder: Kamkar Parsi, Homayoun, 91058 Erlangen (DE); Lugger, Marko, 91056 Erlangen (DE)
(74) Vertreter: FDST Patentanwälte

(56) Entgegenhaltungen:
- EP-A2- 2 040 486
- WO-A1-03/032681
- DE-A1-102010 018 877

## Beschreibung

Die vorliegende Erfindung betrifft ein Hörhilfesystem, wobei das Hörhilfesystem ein erstes und ein zweites Hörhilfegerät aufweist. Das erste Hörhilfegerät weist einen ersten akusto-elektrischen Wandler und das zweite Hörhilfegerät einen zweiten akusto-elektrischen Wandler auf. Die Wandler sind ausgelegt, eintreffende akustische Signale in erste und zweite elektrische Signale zu wandeln. Weiterhin weist das Hörhilfesystem eine Signalverarbeitungseinrichtung auf, wobei die Signalverarbeitungseinrichtung in Signalverbindung mit dem ersten und dem zweiten akusto-elektrischen Wandler steht.

Hörhilfegeräte sind tragbare Hörvorrichtungen, die zur Versorgung von Schwerhörenden dienen. Um den zahlreichen individuellen Bedürfnissen entgegenzukommen, werden unterschiedliche Bauformen von Hörhilfegeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein akustoelektrischer Wandler, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinrichtung integriert.

Es ist bekannt, dass das Hören mit zwei Ohren es einer Person eher ermöglicht, Sprache in Störgeräusch oder in verhallter Umgebung zu verstehen. Darüber hinaus ist das binaurale Hören eine wesentliche Voraussetzung für räumliches Hören und Schallwellenlokalisation. Aufgrund der Bedeutung der binauralen Prozesse bei der Analyse von Hörsituationen ist es verständlich, dass hörgeschädigte Personen mehr von zwei Hörgeräten für eine binaurale Versorgung als von einem einzigen Hörgerät für eine monaurale Versorgung profitieren.

Die binaurale Signalverarbeitung reagiert besonders empfindlich auf Differenzen zwischen den Signalen, da die natürlichen Unterschiede der Signale von beiden Seiten des Kopfes nur geringfügig in der Amplitude, Phase und/oder Frequenzverteilung abweichen. Daher ist es insbesondere von Bedeutung, dass durch die Signalverarbeitung in den Hörhilfegeräten nicht künstlich Abweichungen hinzugefügt werden. Dabei sind vor allem die Mikrofone besonders anfällig, da wegen ihrer kleinen Abmessungen kleine mechanische Fertigungstoleranzen große Abweichungen zur Folge haben. Aus dem gleichen Grund können sich die Eigenschaften auch im laufenden Betrieb verändern, beispielsweise durch Verschmutzung oder Materialalterung. Da dieser Effekt meist unsymmetrisch auftritt, ist die Auswirkung besonders schwerwiegend.

Üblicherweise werden daher bei der Herstellung Paare von Mikrofonen zusammengestellt, die nahezu identische Eigenschaften haben. Dieser Prozess ist jedoch aufwändig und verhindert nicht Veränderungen im Betrieb.

In der Patentanmeldung EP 2 360 951 A1 ist beschrieben, dass für Mikrofone, die in einem Frequenzbereich in ihren Eigenschaften übereinstimmen, in diesem Frequenzbereich die Richtung einer Quelle bestimmt wird. Mittels dieser identifizierten Quelle mit vorgegebener Richtung ist es dann möglich, Abweichungen in anderen Frequenzbereichen zu erfassen und zu kompensieren.

Aus der Offenlegungsschrift WO 2003/032681 A1 ist es bekannt, dass Hörhilfegeräte die Stimme des Trägers erkennen, um sie mit veränderten Parametern gegenüber anderen Tönen zu verarbeiten und dem Träger des Hörhilfegeräts so einen gewohnten Klang der eigenen Stimme zu vermitteln. Die Patentschrift US 7 512 245 B2 gibt hierzu verschiedene Möglichkeiten der Erkennung der eigenen Stimme an. Bei der EP 2 040 486 A2 werden einzelne Hörgeräte beschrieben, die jeweils zwei oder mehr Mikrofone umfassen. Die Mikrofon-Kompensation findet jeweils in einem einzigen Gerät statt. Es besteht aber weiterhin das Problem, dass Abweichungen der Mikrofoneigenschaften, die sich im Betrieb ergeben, nicht ausgeglichen werden.

Die Aufgabe der vorliegenden Erfindung ist es daher, ein Hörhilfesystem und ein Verfahren zum Betrieb des Hörhilfesystems bereitzustellen, das einen einfachen und zuverlässigen Betrieb auch über eine längere Gebrauchsdauer ermöglicht.

Erfindungsgemäß wird diese Aufgabe gelöst durch ein Hörhilfesystem nach Anspruch 1 und ein Verfahren zum Betrieb des Hörhilfesystems nach Anspruch 5. Das erfindungsgemäße Hörhilfesystem weist ein erstes und ein zweites Hörhilfegerät auf. Das erste Hörhilfegerät weist einen ersten akusto-elektrischen Wandler und das zweite Hörhilfegerät einen zweiten akusto-elektrischen Wandler auf. Die Wandler sind ausgelegt, eintreffende akustische Signale in erste und zweite elektrische Signale zu wandeln. Weiterhin weist das Hörhilfesystem eine Signalverarbeitungseinrichtung auf, wobei die Signalverarbeitungseinrichtung in Signalverbindung mit dem ersten und dem zweiten akusto-elektrischen Wandler steht. Die Signalverarbeitungseinrichtung ist ausgelegt, von dem ersten und zweiten akusto-elektrischen Wandler verursachte Signalabweichungen in den ersten und/oder zweiten elektrischen Signalen anhand der ersten und zweiten Signale einer eigene Stimme des Trägers zu bestimmen und zu kompensieren.

Das erfindungsgemäße Hörhilfesystem nutzt dabei auf vorteilhafte Weise aus, dass die eigene Stimme des Trägers durch besondere Merkmale, insbesondere die Symmetrie zu zwei Hörhilfegeräten an den beiden Ohren des Trägers ausgezeichnet ist. So ist es besonders einfach, Abweichungen zwischen den beiden elektrischen Signalen zu identifizieren und dann auch in der Signalverarbeitungseinrichtung zu kompensieren.

Das Verfahren zum Betrieb des Hörhilfesystems teilt dessen Vorteile.

Weitere vorteilhafte Fortbildungen der Erfindung sind in den abhängigen Ansprüchen angegeben.

In einer bevorzugten Ausführungsform weist das Hörhilfesystem weiterhin eine Einrichtung zum Erkennen der eigenen Stimme des Trägers auf. Die Einrichtung zum Erkennen der eigenen Stimme steht in Signalverbindung mit dem ersten und dem zweiten akusto-elektrischen Wandler und ist ausgelegt der Signalverarbeitungseinrichtung das Erkennen eines Signals der eigenen Stimme des Trägers zu signalisieren.

Eine derartige Einrichtung zur Erkennung der eigenen Stimme des Trägers ermöglicht es auf vorteilhafte Weise, dass die Signalverarbeitungseinrichtung auch im laufenden Betrieb die Abweichungen der ersten und zweiten elektrischen Signale bestimmt und kompensiert, ohne dass beispielsweise der Träger oder eine andere Person einen Anpassungsvorgang startet.

In einer möglichen Ausführungsform ist die Einrichtung zum Erkennen der eigenen Stimme des Trägers ausgelegt, ein Signal der eigenen Stimme anhand eines Pegels des ersten und/oder des zweiten elektrischen Signals zu erkennen.

Eine Erkennung anhand des Pegels ist dabei besonders einfach zu realisieren.

In einer denkbaren Ausführungsform ist die Einrichtung zum Erkennen der eigenen Stimme des Trägers ausgelegt, ein Signal der eigenen Stimme anhand einer Phasenlage des ersten und des zweiten elektrischen Signals relativ zueinander zu erkennen.

Die Phasenlage ist besonders empfindlich bezüglich der Position und daher kann eine Erkennung der eigenen Stimme in der Mitte zwischen den Hörhilfegeräten besonders sicher erfolgen.

In einer Ausführungsform des Hörhilfesystem kann die Einrichtung zum Erkennen der eigenen Stimme des Trägers ausgelegt sein, ein Signal der eigenen Stimme anhand einer Frequenzverteilung des ersten und/oder des zweiten elektrischen Signals zu erkennen.

Die eigene Stimme des Trägers hat wegen der Einflüsse des Kopfes auf die Schallausbreitung eine besondere Frequenzcharakteristik, die die Stimme von den Stimmen anderer Personen unterscheidet und ein Erkennen erleichtert. Dies gilt insbesondere für Frequenzanteile, die als Körperschall übertragen werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Es zeigen:
- Fig. 1: eine schematische Darstellung eines erfindungsgemäßen Hörhilfesystems;
- Fig. 2: ein Ablaufdiagramm eines erfindungsgemäßen Verfahrens zum Betrieb eines Hörhilfesystems.

Fig. 1 zeigt den prinzipiellen Aufbau eines erfindungsgemäßen Hörhilfesystems 100. Das Hörhilfesystem 100 weist zwei Hörhilfegeräte 110, 110'auf. In ein Hörgerätegehäuse 1, 1' zum Tragen hinter dem Ohr sind ein oder mehrere Mikrofone 2, 2' zur Aufnahme des Schalls bzw. akustischer Signale aus der Umgebung eingebaut. Die Mikrofone 2, 2' sind Wandler 2, 2' zur Umwandlung des Schalls in erste Audiosignale. Eine Signalverarbeitungseinrichtung 3, 3', die ebenfalls in das Hörgerätegehäuse 1, 1' integriert ist, verarbeitet die ersten Audiosignale. Das Ausgangssignal der Signalverarbeitungseinrichtung 3, 3' wird an einen Lautsprecher bzw. Hörer 4, 4' übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Energieversorgung des Hörgeräts und insbesondere die der Signalverarbeitungseinrichtung 3, 3' erfolgt durch eine ebenfalls ins Hörgerätegehäuse 1, 1' integrierte Batterie 5, 5'.

Weiterhin weist das Hörhilfesystem 100 eine Signalverbindung 6 auf, die ausgelegt ist, ein erstes elektrisches Signal von der Signalverarbeitungseinrichtung 3 zu der Signalverarbeitungseinrichtung 3' zu übertragen. Dabei ist es in der bevorzugten Ausführungsform vorgesehen, dass auch Signalverarbeitungseinrichtung 3' ein zweites elektrisches Signal zu der Signalverarbeitungseinrichtung 3 in Gegenrichtung überträgt.

Die Signalverbindung 6 kann galvanisch erfolgen. In einer bevorzugten Ausführungsform jedoch werden die ersten und zweiten elektrischen Signale zur Übertragung über die Signalverbindung umgewandelt. Die Signalverbindung kann so beispielsweise induktiv, über Bluetooth, optisch oder eine andere drahtlose Übertragungstechnik erfolgen.

Weiterhin ist es denkbar, die Signale mehrerer oder aller Mikrofone 2, 2' jeweils zu dem anderen Hörhilfegerät 110, 110" zu übertragen.

In der bevorzugten Ausführungsform weist das Hörhilfesystem 100 auch eine Einrichtung 7, 7' zum Erkennen einer eigenen Stimme des Trägers auf, die eine Signalverbindung mit der Signalverarbeitungseinheit 3, 3' hat.

Die Einrichtung 7, 7' zum Erkennen einer eigenen Stimme kann, wie in Fig. 1 dargestellt, integraler Bestandteil der Signalverarbeitungseinrichtung 3, 3' sein. Es ist aber auch denkbar, dass die Einrichtung 7, 7' zum Erkennen einer eigenen Stimme als separate Einrichtung in dem Hörhilfegerät 110, 110" ausgeführt ist.

Grundsätzlich kann, wie in Fig. 1 dargestellt, jedes Hörhilfegerät eine eigene Signalverarbeitungseinrichtung 3, 3' aufweisen und die Signale beider Mikrofone 2, 2' zugeführt bekommen. Jeder der Signalverarbeitungseinrichtungen 2, 2' ist dann selbstständig in der Lage, die Signalunterschiede zwischen den Mikrofone 2, 2' zu bestimmen und zu kompensieren. Es ist aber auch denkbar, dass nur eines der Hörhilfegeräte 110, 110" eine Signalverarbeitungseinrichtung 3, 3' aufweist, die die Signalverarbeitung, das Bestimmen und das Kompensieren ausführt und das resultierende Signal über die Signalverbindung 6 an das andere Hörhilfegerät 110, 110' zur Ausgabe weiterleitet. Das gleiche gilt für die Einrichtung 7, 7' zum Erkennen einer eigenen Stimme des Trägers, die entweder jeweils in jedem der Hörhilfegeräte 110, 110" vorgesehen ist oder auch nur in einem, gemeinsam für beide Hörhilfegeräte 110, 110'.

Fig. 2 zeigt ein schematisches Ablaufdiagramm eines erfindungsgemäßen Verfahrens in der Signalverarbeitungseinrichtung 3, 3'.

Das Verfahren weist einen Schritt S10 des Erfassens eines ersten und zweiten akustischen Signals der eigenen Stimme des Trägers des Hörhilfesystems mit dem ersten und zweiten akusto-elektrischen Wandler 2, 2' auf. Dabei wandeln die akusto-elektrischen Wandler 2, 2' beziehungsweise Mikrofone 2, 2' die ersten und zweiten akustischen Signale in erste und zweite elektrische Signale um.

In einem Schritt S30 bestimmt eine Signalverarbeitungseinrichtung durch den ersten und zweiten akusto-elektrischen Wandler verursachte Signalabweichungen. Diese Abweichungen können zwischen den ersten und zweiten elektrischen Signalen in der Amplitude, der Phase und dem Frequenzgang oder beliebigen Kombinationen davon bestehen. Die Signalverarbeitungseinrichtung 3, 3' kann diese Abweichungen beispielsweise durch Pegelmesser, Filterbänke und/oder Verfahren der digitalen Signalverarbeitung wie Fourier-Transformationen erfassen.

In einem Schritt S40 kompensiert die Signalverarbeitungseinrichtung 3, 3' die bestimmten Signalabweichungen. Bei einer Amplitudenabweichung kann dies beispielsweise durch eine frequenzabhängige Verstärkung des betreffenden Signals erfolgen. Eine Phasenabweichung kann durch eine ebenfalls frequenzabhängige Verzögerung kompensiert werden. Bevorzugter Weise erfolgt die Kompensation ebenfalls mit den Methoden der digitalen Signalverarbeitung.

Die bestimmten Parameter zur Kompensation werden bevorzugter Weise in der Signalverarbeitungseinrichtung 3, 3' gespeichert und zur Verarbeitung der ersten und zweiten elektrischen Signale verwendet, bis Schritt 30 wieder ausgeführt wird.

In einer bevorzugten Ausführungsform erkennt das erfindungsgemäße Hörhilfesystem 100 in einem Schritt S20 ein Signal einer eigenen Stimme des Trägers. Die Stimme des Trägers zeichnet sich durch verschiedene besondere Eigenschaften aus. So ist die Quelle der Stimme mit Kehlkopf und Mund bei an den Ohren getragenen Hörhilfegeräten 110, 110' symmetrisch dazwischen angeordnet. Dadurch ist auch eine hochgradige Symmetrie des Signals zu erwarten. Deshalb weisen die Schallwellen an dem ersten Mikrofon 2 und dem zweiten Mikrofon 2' eine nahezu identische Phase und Amplitude auf. Die Einrichtung zum Erkennen 7, 7' kann daher beispielsweise erste und zweite elektrische Signale, die nahezu identische Amplitude und Phase aufweisen, der eigenen Stimme des Trägers zuordnen. Auch weisen diese Signale gegenüber Signalen von Stimmen anderer Personen vor dem Träger einen eigenen Frequenzverlauf und Amplitude auf, der durch die Dämpfung des Kopfes und auch durch Schalleitung im Kopf verursacht werden. Es wäre auch denkbar, dass die Mikrofone 2, 2' speziell dazu ausgelegt sind, auch Körperschall aufzunehmen, oder dass beispielsweise andere separate Wandler dafür vorgesehen sind und auf diese Weise die eigene Stimme des Trägers erkannt wird.

Die Schritte S10 bis S40 können einmalig ausgeführt werden oder jeweils auf ein Signal von außen hin oder in Abständen selbstständig wiederholt werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Hörhilfesystem, wobei das Hörhilfesystem (100) aufweist:
- ein erstes und ein zweites Hörhilfegerät (110, 110'), wobei das erste Hörhilfegerät (110) einen ersten akusto-elektrischen Wandler (2) aufweist und das zweite Hörhilfegerät einen zweiten akusto-elektrischen Wandler (2') und die Wandler (2, 2') ausgelegt sind, eintreffende akustische Signale in erste und zweite elektrische Signale zu wandeln;
- eine Signalverarbeitungseinrichtung (3, 3`),
wobei die Signalverarbeitungseinrichtung (3, 3') in Signalverbindung mit dem ersten und dem zweiten akusto-elektrischen Wandler (2, 2') steht, wobei wenigstens eine der Signalverbindungen mit dem ersten und dem zweiten akusto-elektrischen Wandler (2, 2') drahtlos ausgebildet ist,
wobei
die Signalverarbeitungseinrichtung (3, 3') ausgelegt ist, von dem ersten und zweiten akusto-elektrischen Wandler (2, 2') verursachte Signalabweichungen in den ersten und/oder zweiten elektrischen Signalen anhand der ersten und zweiten elektrischen Signale einer eigenen Stimme des Trägers zu bestimmen und zu kompensieren, und wobei das Hörhilfesystem (100) weiterhin eine Einrichtung (7, 7') zum Erkennen der eigenen Stimme des Trägers aufweist, wobei die Einrichtung (7, 7') zum Erkennen der eigenen Stimme des Trägers in Signalverbindung mit dem ersten und dem zweiten akusto-elektrischen Wandler (2, 2') steht und ausgelegt ist, der Signalverarbeitungseinrichtung (3, 3') das Erkennen eines Signals der eigenen Stimme des Trägers zu signalisieren.

2. Hörhilfesystem nach Anspruch 1, wobei die Einrichtung (7, 7') zum Erkennen der eigenen Stimme des Trägers ausgelegt ist, ein Signal der eigenen Stimme anhand eines Pegels des ersten und/oder des zweiten elektrischen Signals zu erkennen.

3. Hörhilfesystem nach Anspruch 1 oder 2, wobei die Einrichtung (7, 7') zum Erkennen der eigenen Stimme des Trägers ausgelegt ist, ein Signal der eigenen Stimme anhand einer Phasenlage des ersten und des zweiten elektrischen Signals relativ zueinander zu erkennen.

4. Hörhilfesystem nach einem der Ansprüche 1 bis 3, wobei die Einrichtung (7, 7') zum Erkennen der eigenen Stimme des Trägers ausgelegt ist, ein Signal der eigenen Stimme anhand einer Frequenzverteilung des ersten und/oder des zweiten elektrischen Signals zu erkennen.

5. Verfahren zur Anpassung eines Hörhilfesystems (100), wobei das Hörhilfesystem (100) aufweist:
- ein erstes und ein zweites Hörhilfegerät (110, 110'), wobei das erste Hörhilfegerät (110) einen ersten akusto-elektrischen Wandler (2) aufweist und das zweite Hörhilfegerät (110') einen zweiten akusto-elektrischen Wandler (2`);
- eine Signalverarbeitungseinrichtung (3, 3'),
wobei die Signalverarbeitungseinrichtung in Signalverbindung mit dem ersten und dem zweiten akusto-elektrischen Wandler (2, 2') steht, wobei wenigstens eine der Signalverbindungen mit dem ersten und dem zweiten akusto-elektrischen Wandler (2, 2') drahtlos erfolgt,
wobei das Verfahren die Schritte aufweist:
- Erfassen eines ersten und zweiten akustischen Signals der eigenen Stimme des Trägers des Hörhilfesystems (100) mit den ersten und zweiten akusto-elektrischen Wandlern (2, 2') und Umwandeln in ein erstes und ein zweites elektrisches Signal;
- Bestimmen von durch den ersten und zweiten akusto-elektrischen Wandler (2, 2') verursachten Signalabweichungen in den ersten und/oder zweiten elektrischen Signalen anhand der ersten und zweiten elektrischen Signale der eigenen Stimme des Trägers;
- Kompensieren der Signalabweichungen des ersten und des zweiten elektrischen Signals in der Signalverarbeitungseinrichtung (3, 3'), und wobei die Vorrichtung weiterhin eine Einrichtung (7, 7') zum Erkennen der eigenen Stimme des Trägers aufweist, wobei die Einrichtung (7, 7') zum Erkennen der eigenen Stimme des Trägers in Signalverbindung mit dem ersten und dem zweiten akusto-elektrischen Wandler (2, 2') steht und wobei das Verfahren weiterhin den Schritt aufweist, dass die Einrichtung (7, 7') zum Erkennen der eigenen Stimme des Trägers der Signalverarbeitungseinrichtung (3, 3') das Erkennen eines Signals der eigenen Stimme Trägers signalisiert.

6. Verfahren nach Anspruch 5, wobei die Einrichtung (7, 7') zum Erkennen der eigenen Stimme des Trägers ein Signal der eigenen Stimme anhand eines Pegels des ersten und/oder des zweiten elektrischen Signals erkennt.

7. Verfahren nach Anspruch 5 oder 6, wobei die Einrichtung (7, 7') zum Erkennen der eigenen Stimme des Trägers ein Signal der eigenen Stimme anhand einer Phasenlage des ersten und des zweiten elektrischen Signals relativ zueinander erkennt.

8. Verfahren nach einem der Ansprüche 5 bis 7, wobei die Einrichtung (7, 7') zum Erkennen der eigenen Stimme des Trägers ein Signal der eigenen Stimme anhand einer Frequenzverteilung des ersten und/oder des zweiten elektrischen Signals erkennt.

## Claims

1. Hearing aid system, wherein the hearing aid system (100) has:
- a first and a second hearing aid (110, 110'), wherein the first hearing aid (110) has a first acousto-electric converter (2) and the second hearing aid has a second acousto-electric converter (2') and the converters (2, 2') are designed to convert incoming acoustic signals into first and second electrical signals;
- a signal processing device (3, 3'),
wherein the signal processing device (3, 3') is connected to the first and second acousto-electric converters (2, 2') by way of signal links, wherein at least one of the signal links to the first and second acousto-electric converters (2, 2') is in wireless form,
wherein
the signal processing device (3, 3') is designed to determine and compensate for signal deviations in the first and/or second electrical signal(s) that are caused by the first and second acousto-electric converters (2, 2') using the first and second electrical signals from the wearer's own voice,
and wherein the hearing aid system (100) additionally has a device (7, 7') for recognising the wearer's own voice, wherein the device (7, 7') for recognising the wearer's own voice is connected to the first and second acousto-electric converters (2, 2') by way of signal links and is designed to signal to the signal processing device (3, 3') the recognition of a signal from the wearer's own voice.

2. Hearing aid system according to Claim 1, wherein the device (7, 7') for recognising the wearer's own voice is designed to recognise a signal from his own voice on the basis of a level of the first and/or the second electrical signal.

3. Hearing aid system according to Claim 1 or 2, wherein the device (7, 7') for recognising the wearer's own voice is designed to recognise a signal from his own voice on the basis of a phase relationship between the first and second electrical signals relative to one another.

4. Hearing aid system according to one of Claims 1 to 3, wherein the device (7, 7') for recognising the wearer's own voice is designed to recognise a signal from his own voice on the basis of a frequency distribution of the first and/or the second electrical signal.

5. Method for adjusting a hearing aid system (100), wherein the hearing aid system (100) has:
- a first and a second hearing aid (110, 110'), wherein the first hearing aid (110) has a first acousto-electric converter (2) and the second hearing aid (110') has a second acousto-electric converter (2') ;
- a signal processing device (3, 3'), wherein the signal processing device is connected to the first and second acousto-electric converters (2, 2') by way of signal links, wherein at least one of the signal links to the first and second acousto-electric converters (2, 2') is made wirelessly,
wherein the method has the steps of:
- acquiring a first and a second acoustic signal from the own voice of the wearer of the hearing aid system (100) with the first and second acousto-electric converters (2, 2') and converting said signals into a first and a second electrical signal;
- determining signal deviations in the first and/or second electrical signal(s) that are caused by the first and second acousto-electric converters (2, 2') using the first and second electrical signals from the wearer's own voice;
- compensating for the signal deviations in the first and second electrical signals in the signal processing device (3, 3'),
and wherein the apparatus additionally has a device (7, 7') for recognising the wearer's own voice, wherein the device (7, 7') for recognising the wearer's own voice is connected to the first and second acousto-electric converters (2, 2') by way of signal links and wherein the method additionally has the step of the device (7, 7') for recognising the wearer's own voice signalling to the signal processing device (3, 3') the recognition of a signal from the wearer's own voice.

6. Method according to Claim 5, wherein the device (7, 7') for recognising the wearer's own voice recognises a signal from his own voice on the basis of a level of the first and/or the second electrical signal.

7. Method according to Claim 5 or 6, wherein the device (7, 7') for recognising the wearer's own voice recognises a signal from his own voice on the basis of a phase relationship between the first and second electrical signals relative to one another.

8. Method according to one of Claims 5 to 7, wherein the device (7, 7') for recognising the wearer's own voice recognises a signal from his own voice on the basis of a frequency distribution of the first and/or the second electrical signal.

## Revendications

1. Système d'assistance auditive, le système d'assistance auditive (100) possédant :
- un premier et un deuxième appareil d'assistance auditive (110, 110'), le premier appareil d'assistance auditive (110) possédant un premier convertisseur acousto-électrique (2) et le deuxième appareil d'assistance auditive possédant un deuxième convertisseur acousto-électrique (2') et les convertisseurs (2, 2') étant conçus pour convertir les signaux acoustiques entrants en premiers et deuxièmes signaux électriques ;
- un dispositif de traitement de signal (3, 3'), le dispositif de traitement de signal (3, 3') se trouvant en liaison de signal avec le premier et le deuxième convertisseur acousto-électrique (2, 2'), au moins l'une des liaisons de signal avec le premier et le deuxième convertisseur acousto-électrique (2, 2') étant réalisée sans fil,
le dispositif de traitement de signal (3, 3') étant conçu pour déterminer et pour compenser les variations de signal provoquées par le premier et le deuxième convertisseur acousto-électrique (2, 2') dans les premiers et/ou deuxièmes signaux électriques au moyen des premiers et deuxièmes signaux électriques d'une voix propre du porteur,
et le système d'assistance auditive (100) possédant en outre un dispositif (7, 7') destiné à reconnaître la voix propre du porteur, le dispositif (7, 7') destiné à reconnaître la voix propre du porteur se trouvant en liaison de signal avec le premier et le deuxième convertisseur acousto-électrique (2, 2') et étant conçu pour signaler au dispositif de traitement de signal (3, 3') la reconnaissance d'un signal de la voix propre du porteur.

2. Système d'assistance auditive selon la revendication 1, le dispositif (7, 7') destiné à reconnaître la voix propre du porteur étant conçu pour reconnaître un signal de la voix propre au moyen d'un niveau du premier et/ou du deuxième signal électrique.

3. Système d'assistance auditive selon la revendication 1 ou 2, le dispositif (7, 7') destiné à reconnaître la voix propre du porteur étant conçu pour reconnaître un signal de la voix propre au moyen d'un déphasage entre le premier et le deuxième signal électrique.

4. Système d'assistance auditive selon l'une des revendications 1 à 3, le dispositif (7, 7') destiné à reconnaître la voix propre du porteur étant conçu pour reconnaître un signal de la voix propre au moyen d'une distribution des fréquences du premier et/ou du deuxième signal électrique.

5. Procédé pour adapter un système d'assistance auditive (100), le système d'assistance auditive (100) possédant :
- un premier et un deuxième appareil d'assistance auditive (110, 110'), le premier appareil d'assistance auditive (110) possédant un premier convertisseur acousto-électrique (2) et le deuxième appareil d'assistance auditive (110') possédant un deuxième convertisseur acousto-électrique (2') ;
- un dispositif de traitement de signal (3, 3'), le dispositif de traitement de signal se trouvant en liaison de signal avec le premier et le deuxième convertisseur acousto-électrique (2, 2'), au moins l'une des liaisons de signal avec le premier et le deuxième convertisseur acousto-électrique (2, 2') étant réalisée sans fil,
le procédé comprenant les étapes suivantes :
- détection d'un premier et d'un deuxième signal acoustique de la voix propre du porteur du système d'assistance auditive (100) avec les premier et deuxième convertisseurs acousto-électrique (2, 2') et conversion en un premier et un deuxième signal électrique ;
- détermination de variations de signal provoquées par le premier et le deuxième convertisseur acousto-électrique (2, 2') dans les premiers et/ou deuxièmes signaux électriques au moyen des premiers et deuxièmes signaux électriques de la voix propre du porteur ;
- compensation des variations de signal du premier et du deuxième signal électrique dans le dispositif de traitement de signal (3, 3'),
et l'appareil possédant en outre un dispositif (7, 7') destiné à reconnaître la voix propre du porteur, le dispositif (7, 7') destiné à reconnaître la voix propre du porteur se trouvant en liaison de signal avec le premier et le deuxième convertisseur acousto-électrique (2, 2') et le procédé comprenant en outre l'étape dans laquelle le dispositif (7, 7') destiné à reconnaître la voix propre du porteur signale au dispositif de traitement de signal (3, 3') la reconnaissance d'un signal de la voix propre porteur.

6. Procédé selon la revendication 5, le dispositif (7, 7') destiné à reconnaître la voix propre du porteur reconnaissant un signal de la voix propre au moyen d'un niveau du premier et/ou du deuxième signal électrique.

7. Procédé selon la revendication 5 ou 6, le dispositif (7, 7') destiné à reconnaître la voix propre du porteur reconnaissant un signal de la voix propre au moyen d'un déphasage entre le premier et le deuxième signal électrique.

8. Procédé selon l'une des revendications 5 à 7, le dispositif (7, 7') destiné à reconnaître la voix propre du porteur reconnaissant un signal de la voix propre au moyen d'une distribution des fréquences du premier et/ou du deuxième signal électrique.
